# EUROPÄISCHE PATENTSCHRIFT

(11) **EP 2 326 865 B1**
(45) Veröffentlichungstag und Bekanntmachung des Hinweises auf die Patenterteilung: **27.06.2012**
(21) Anmeldenummer: 09778122.3
(22) Anmeldetag: 26.08.2009
(51) Int. Cl.: F17C 1/04, F17C 1/06

(54) **HOCHDRUCKBEHÄLTER**
HIGH-PRESSURE CONTAINER
RÉSERVOIR HAUTE PRESSION

(30) Priorität: 27.08.2008 RU 2008134618
(43) Veröffentlichungstag der Anmeldung: 01.06.2011
(73) Patentinhaber: Armotech S.R.O., 140 000 Praha 4 (CZ)
(72) Erfinder: LUKIYANETS, Sergey, V., Prag 5-Zlicin (CZ); MOROZ, Nikolay, G., Mizosov (CZ)
(74) Vertreter: Kratochvil, Vaclav
(86) Internationale Anmeldenummer: PCT/EP2009/006181
(87) Internationale Veröffentlichungsnummer: WO 2010/022927

(56) Entgegenhaltungen:
- DE-A1- 10 022 741
- DE-U1- 9 303 113
- JP-A- 8 145 296
- JP-A- 2008 057 632

## Beschreibung

### Technisches Gebiet

Die vorliegende Erfindung betrifft einen Hochdruckbehälter, der einen dünnwandigen, geschlossenen, dichten metallischen Liner mit einem zylindrischen Abschnitt und wenigstens einem Hals und eine den Liner umgebende äußere Verstärkungsummantelung aus Verbundmaterial umfasst, die aus wenigstens einer Gruppe von Schichten aus Hochmodulfasern eines Verstärkungsmaterials gebildet ist, die bezüglich des Liners in spiralförmiger und in ringförmiger Richtung mit vorher bestimmter linearer Dichte ausgerichtet sind, wobei eine Schicht aus spiralförmig ausgerichteten Fasern über einer Schicht aus ringförmig ausgerichteten Fasern angeordnet ist. Der Hochdruckbehälter kann insbesondere in tragbaren Sauerstoff-Atemgeräten für Bergsteiger und Rettungskräfte, in mobilen Erzeugnissen der Kälte- und Brandschutztechnik, in Gasversorgungssystemen und in der Automobiltechnik benutzt werden.

Ein derartiger Behälter ist aus der DE-A-10022741 bekannt

### Stand der Technik

Gegenwärtig hergestellte Metall-Kunststoff-Hochdruckbehälter weisen eine innere dichte Metallummantelung (Liner) und eine äußere Verstärkungs-Kunststoffummantelung auf, die dadurch gebildet wird, dass ein Strang aus Hochmodulfasern auf die Oberfläche des Liners gewickelt wird (beispielsweise Glasfasern, Kohlenstofffasern, organische Fasern), die mit Bindemittel imprägniert sind.

Der praktische Vorteil eines Hochdruckbehälters mit einem Gehäuse aus Verbundmaterial liegt darin, dass er ein hinreichend geringes Gewicht hat, leicht zu transportieren ist und einen beträchtlichen Druck (200 bis 300 bar) bei vielen Lastzyklen standhalten kann.

Die Effizienz von Verbund-Druckbehältern hängt von der Qualität der Verstärkung, d.h. von der Art einer durchgehenden Wicklung ab. Hierzu werden die Anzahl und Reihenfolge der Schichten, der Ausrichtungswinkel der Fasern und die Art der Verstärkungsmaterialien, ihr Anteil am Verbund und andere Parameter bestimmt. Unter "Schichten" sind Schichten mit entsprechender Anordnung der Verstärkungsfasern (ring- oder spiralförmige Anordnungsrichtung) des Verbundmaterials bei der Wicklung zu verstehen. Unter der linearen Dichte der ring- oder spiralförmigen Schichten ist die summarische Anzahl der Verstärkungsfasern mit entsprechender Anordnung zu verstehen, bezogen auf eine Längeneinheit des Querschnitts der Ummantelung. Dabei kann die Reihenfolge der Anordnung der Schichten mit ring- und spiralförmiger Anordnung der Verstärkungsfasern über die Dicke der Ummantelungswand unterschiedlich sein.

Die wichtigsten, an Gasbehälter gestellte Anforderungen sind die Verringerung des spezifischen Materialverbrauchs des Behälters, der durch das Verhältnis der Masse des Behälters zu seinem Volumen bestimmt wird, und die Gewährleistung einer hohen Lebensdauer gemessen an der Zahl der Lastzyklen bei sicherer Nutzung des Behälters.

Dabei bestimmt die gegenwärtig entwickelte Technologie der Konstruktion von Behältern, bei der nicht nur die Stabilität der Konstruktion bei einmaligen statischen Belastungen und die zukünftige Nutzungsdauer des Behälters gewährleistet wird, zusätzlich die Begrenzung einer möglichen Zerstörung der Konstruktion unter statischen Grenzlastbedingungen mit vorher bestimmter Zerstörungsform und Verhinderung eines möglichen Auseinanderfliegens dabei entstehender Splitter (s. z.B. die russische Norm GOST NPB 190-2000, EN 12245, EN 14427, ISO 1119-3 und andere).

Aus der RU 2244868 C1 ist ein Hochdruckbehälter bekannt, der einen dünnwandigen metallischen zylindrischen Liner mit einem Hals im Boden und einer äußeren Verstärkungsummantelung aus Verbundmaterial umfasst, die eine Kombination von Gruppen von Schichten aus Hochmodulfasern eines Verstärkungsmaterials bildet, die in Spiral- und Umfangsrichtung bei vorher bestimmten linearen Dichten ausgerichtet sind.

Ein besonderer Nachteil der bekannten Lösung der Konstruktion des Behälters mit einer Ummantelung aus Verbundmaterial besteht darin, dass sie die Anforderungen der genannten Normierungsdokumente bezüglich der Art der Zerstörung bei Grenzlasten nicht erfüllt. Dieser Nachteil steht einer breiten Verwendung im Haushalt und in Transportmitteln entgegen.

### Offenbarung der Erfindung

Der Erfindung liegt die Aufgabe zugrunde, einen Hochdruckbehälter bereit zu stellen, der eine hohe Stabilität und Lebensdauer aufweist, und bei einer Zerstörung durch zu hohen Druck keine Gefahr darstellt.

Diese Aufgabe wird durch einen Hochdruckbehälter gelöst, der einen dünnwandigen, geschlossenen, dichten metallischen Liner mit einem zylindrischen Abschnitt und wenigstens einem Hals und eine den Liner umgebende äußere Verstärkungsummantelung aus Verbundmaterial umfasst, die aus wenigstens einer Gruppe von Schichten aus Hochmodulfasern eines Verstärkungsmaterials gebildet ist, die bezüglich des Liners in spiralförmiger und in ringförmiger Richtung mit vorher bestimmter linearer Dichte ausgerichtet sind, wobei eine Schicht aus spiralförmig ausgerichteten Fasern über einer Schicht aus ringförmig ausgerichteten Fasern angeordnet ist. An dem zylindrischen Abschnitt des Liners ist in der Verstärkungsummantelung ein lokaler Sollbruch-Gürtel in Form eines Abschnitts der Verstärkungsummantelung ausgebildet, der innen von der zylindrischen Oberfläche des Liners und außen von einer insgesamt konkaven Oberfläche begrenzt wird, die aus spiralförmig ausgerichteten Fasern des Verstärkungsmaterials gebildet wird, wobei die lineare Dichte der Fasern einer Schicht des Verstärkungsmaterials aus ringförmig ausgerichteten Fasern an dem Abschnitt des lokalen Sollbruch-Gürtels nicht mehr als 70 % der linearen Dichte dieser Schicht an dem übrigen zylindrischen Abschnitt beträgt.

Der Vorteil der Erfindung besteht in der Einfachheit ihrer technischen Verwirklichung und der Attraktivität für den Nutzer, weil die Zerstörung des Hochdruckbehälters beim Erreichen einer Grenzlast ungefährlich ist, da keine Splitter bei dieser Zerstörung nach außen treten. Der Hochdruckbehälter ist daher insbesondere für die Verwendung im Haushalt und in Transportmitteln geeignet, in denen Druckgase verwendet werden, wie z.B. für Gastanks in Kraftfahrzeugen.

Die konkave Oberfläche kann beispielsweise von der Oberfläche eines einschaligen Rotationshyperboloids gebildet sein, das mit seinem sich verjüngenden Abschnitt zu der Symmetrieachse des Behälters gerichtet ist, wobei die äußere Oberfläche des einschaligen Rotationshyperboloids aus spiralförmig ausgerichteten Fasern eines Verstärkungsmaterials gebildet wird

Bei einer bevorzugten Ausführungsform der Erfindung, bei der die konkave Oberfläche von einem Rotationshyperboloid gebildet wird, wird die Breite des lokalen Sollbruch-Gürtels aus der Bedingung des Erhalts der Gleichung d₁^{*}sinϕ₁ = d₂^{*}sinϕ₂ für die spiralförmig ausgerichteten Fasern des Verstärkungsmaterials ausgewählt, wobei d₁ der Durchmesser des Schnitts durch die zylindrische Oberfläche der Verstärkungsummantelung außerhalb des lokalen Sollbruch-Gürtels ist;

d₂ der Durchmesser der kleinsten Schnittfläche des Rotationshyperboloids ist, die über die Breite des lokalen Sollbruch-Gürtels gebildet wird;
ϕ₁, ϕ₂ die jeweiligen Ausrichtungswinkel der spiralförmigen Fasern in den genannten Schnitten sind.

Bei bevorzugten Ausführungsformen werden über die Breite des Sollbruch-Gürtels gleichartige Schichten des Verstärkungsmaterials, die durch in spiralförmiger und in ringförmiger Richtung ausgerichtete Fasern gebildet werden, an Oberflächen angeordnet, die im Vergleich zu ihrer Anordnung an dem übrigen zylindrischen Teil des Liners von der Oberfläche des Liners gleich weit entfernt sind, und/oder es wird in dem lokalen Sollbruch-Gürtel die lineare Dichte der Fasern der Umfangs-Verstärkung graduell zur Mitte des lokalen Sollbruch-Gürtels verkleinert, d.h. im Einzelfall bis zur Hälfte der Länge der Erzeugenden des Hyperboloids an der Seite seines kleinsten Querschnitts.

Die Breite des lokalen Sollbruch-Gürtels beträgt das 15- bis 30-fache, bevorzugt das 20- bis 25-fache der Gesamtdicke der Ringbänder des Verstärkungsmaterials außerhalb des Bereichs des lokalen Sollbruch-Gürtels.

### Kurze Beschreibung der Zeichnungen der Erfindung

- Fig. 1: zeigt ein aus dem Stand der Technik bekanntes Hochdruckgefäß im Längsschnitt.
- Fig. 2: zeigt einen erfindungsgemäßen Hochdruckbehälter im teilweisen Längsschnitt.
- Fig. 3: stellt schematisch die Anordnung der Fasern einer spiralförmigen Verstärkung an einem Abschnitt eines Sollbruch-Gürtels dar.
- Fig. 4: zeigt das Detail A des Schnittprofils des lokalen Sollbruch-Gürtels, das in Fig. 2 dargestellt ist.
- Fig. 5: zeigt die äußere Ansicht eines Zerstörungsbilds des lokalen Sollbruch-Gürtels.
- Fig. 6: stellt das Detail B des Schnittprofils des lokalen Sollbruch-Gürtels dar, das in Fig. 5 dargestellt ist.
- Fig. 7: ist eine Ansicht der Zerstörung im lokalen Gürtel eines experimentellen Behälters bei einem Druck von 930 bar.

### Ausführungsformen der Erfindung

Wie in Fig. 1 gezeigt, weist der aus dem Stand der Technik bekannte Hochdruckbehälter für ein fluides Medium (Flüssigkeit oder Gas) einen dichten metallischen Liner 1 und eine Verstärkungsummantelung 2 auf, die aus einem Verbundmaterial gefertigt ist, für welches hochfeste Fasern verwendet werden, beispielsweise Kohlenstofffasern oder Glasfasern. Die gezeigte Ummantelung 2 wird dadurch erzielt, dass gleichgerichtete Fasern spiral- und ringförmig auf einen metallischen Liner 1 gewickelt werden, wobei jede Lage der Karkasse gleichzeitig mit einem Polymerbinder getränkt wird, beispielsweise mit Epoxidharz, und anschließend thermisch gehärtet wird. Das Ergebnis ist der Aufbau eines Behälters, dessen Gewicht hinreichend klein ist und der vielfache Drucklastzyklen aushalten kann.

Die Funktionsweise der erfindungsgemäß ausgeführten Verbundstoff-Verstärkungsummantelung des Behälters besteht darin, dass sie sich in einem gespannt-verformten Zustand unter Wirkung eines inneren Drucks befindet, bei dem eine Konzentration der Spannungen in dem ringförmigen Verstärkungsmaterial auf einen lokalen Gürtel beschränkt ist und in dem spiralförmigen Verstärkungsmaterial keine Veränderungen stattfinden. Bei Erreichen eines Grenzdrucks in dem Behälter wird das ringförmig angeordnete Verstärkungsmaterial über die Breite des lokalen Gürtels zerstört, auch der metallische Liner wird zerstört, und das äußere spiralförmige Verstärkungsmaterial wird, da es an der äußeren Oberfläche in Form eines einschaligen Hyperboloids vorhanden ist, verformt und nimmt, indem es sich nur in dem Abschnitt des lokalen Sollbruch-Gürtels verbreitert, die Form eines "chinesischen Lampions" (Fig. 7) an, wodurch ein Austreten von Metallsplittern, die bei der Zerstörung des Liners entstehen, verhindert werden kann.

Der erfindungsgemäße Hochdruckbehälter von Fig. 2 bis 4 wird wie folgt hergestellt. Zur Herstellung der Verstärkungsummantelung 2 werden die Fasern der ringförmigen Verstärkungsschicht 3 um den Liner 1 gewickelt, wobei auf einer bestimmten Länge des zylindrischen Teils des Liners 1, die der Breite des zukünftigen lokalen Sollbruch-Gürtels entspricht, die lineare Dichte der ringförmigen Verstärkungsschicht 3 kleiner ist als die Dichte der ringförmigen Verstärkungsschicht 3 an der übrigen Länge des zylindrischen Teils des Liners 1. Hierdurch ist die Dicke der ringförmigen Verstärkungsschicht 3, die im Bereich des lokalen Sollbruch-Gürtels erzielt wird, kleiner als die Gesamtdicke der ringförmigen Verstärkungsschicht 3 im übrigen Teil des Liners 1. Dieses Verstärkungsschema führt dazu, dass eine lokale Konzentration der Umfangsspannungen gebildet wird, die in dem Verbundmaterial der Verstärkungsummantelung 2 entstehen, wenn der Behälter mit Innendruck beaufschlagt wird. Die Wicklung der Fasern der spiralförmigen Verstärkungsschicht 4 in dem betrachteten Bereich wird erst nach der Wicklung der Fasern der ringförmigen Verstärkungsschicht 3 durchgeführt. Bei entsprechender Auswahl der Breite des Bereichs des lokalen Sollbruch-Gürtels wird aufgrund dessen, dass die Dicke des Materials des betrachteten Bereichs geringer ist als die Gesamtdicke des Materials, bei der Wicklung der spiralförmigen Fasern eine Oberfläche in Form eines einschaligen Rotationshyperboloids gebildet, das mit seinem Pol zur Symmetrieachse des Behälters ausgerichtet ist. In ihrer Gesamtheit ermöglicht eine solche Verstärkung die Schaffung eines lokalen Sollbruch-Gürtels in der Verstärkungsummantelung.

Die Breite des lokalen Sollbruch-Gürtels kann definiert werden als die Breite des Störungsbereichs des Randeffekts bei Verbindung der Ummantelungen mit verschiedener Dicke. Es ist zweckmäßig, diese Breite zur Erreichung einer notwendigen Stärke so zu wählen, dass sie das 15- bis 30-fache, oder bevorzugt das 20- bis 25-fache der Dicke der Verstärkungsummantelung des Behälters beträgt.

Andererseits muss für eine Erfüllung der Anforderung an die Bildung eines einteiligen Aufbaus des Verbundstoffes durch dichtes Anlegen der Fasern der spiral- und ringförmigen Verstärkung im Prozess der technischen Verwirklichung des Verfahrens der Wicklung der Fasern der spiralförmigen Verstärkung über die Länge des lokalen Sollbruch-Gürtels die Bedingung erfüllt sein: ${d}_{1} ⁢ sin {ϕ}_{1} = {d}_{2} ⁢ sin {ϕ}_{2}$
wobei
d₁ der Durchmesser eines Querschnitts im Bereich der zylindrischen Oberfläche der Verstärkungsummantelung ist,
d₂ der Durchmesser des kleinsten Querschnitts im Bereich der Oberfläche des einschaligen Rotationshyperboloids ist,
ϕ₁, ϕ₂ die jeweiligen Ausrichtungswinkel der spiralförmigen Fasern in den genannten Schnitten sind.
was im Endergebnis zu der Auswahl der Breite L des lokalen Sollbruch-Gürtels führt, die durch das Verhältnis definiert ist: $L = {d}_{1} arccos \left({d}_{2}/{d}_{1}\right) cos {ϕ}_{1} / √ ⁢ \left(1+{cos}^{2}⁢{ϕ}_{1}\right) .$

Wird die Breite des lokalen Sollbruch-Gürtels gemäß dieser Abhängigkeit berechnet, muss diese bei der Berechnung auch mit der empfohlenen Breite verglichen werden, die gleich dem 20- bis 25-fachen der Dicke der Verstärkungsummantelung des Behälters ist. Im Endeffekt kann die größere dieser Breiten ausgewählt werden.

Bei der Auswahl dieser Verhältnisse ist es empfehlenswert, die Menge des Verstärkungsmaterials über die Breite des lokalen Sollbruch-Gürtels im Vergleich zu der Menge des Verstärkungsmaterials an dem übrigen zylindrischen Teil der Verstärkungsummantelung wenigstens um 30 % zu reduzieren. Die Verringerung der Menge des Verstärkungsmaterials um 30 % bis 40 %, bevorzugt um 30 %, ist am vorteilhaftesten.

Für eine splitterlose Zerstörung des Behälters über die Breite des lokalen Sollbruch-Gürtels ist es zweckmäßig, gleichartige Schichten des Verstärkungsmaterials, die jeweils von ausgerichteten Fasern in spiralförmiger und in ringförmiger Richtung des zylindrischen Abschnitts gebildet werden, an Oberflächen anzuordnen, die bezüglich der Oberfläche des Liners 1 in verschiedenen Entfernungen angeordnet sind. Das heißt, über die gegebene Länge werden zunächst nur die Fasern der ringförmigen Verstärkungsschicht 3 auf den Liner aufgebracht, während die Fasern der spiralförmigen Verstärkungsschicht 4 von der Außenseite der Verstärkungsummantelung aus aufgebracht werden, wie dies in Fig. 4 dargestolit ist. Über die gesamte übrige Länge des zylindrischen Teils des Behälters sind die Schichten 3, 4 des Verstärkungsmaterials, die von Fasern gebildet werden, die in spiralförmiger und in ringförmiger Richtung des zylindrischen Abschnitts ausgerichtet sind, auf beiden Seiten des Sollbruch-Gürtels paarweise abwechselnd an den Oberflächen angeordnet, die für die gleichartigen Schichten gleich weit von der inneren Oberfläche des Liners entfernt angeordnet sind. Das heißt, eine Schicht 3 der ringförmiger Verstärkung und eine Schicht 4 der Fasern der spiralförmigen Verstärkung folgen in der Richtung der Vergrößerung der Dicke der Wand der Verstärkungsummantelung paarweise aufeinander. In Fig. 4 sind zwei solche Reihenfolgen dargestellt. Jedoch kann es auch 1 oder 3 oder 4 oder mehr solcher Reihenfolgen geben. Diese Anordnung und Reihenfolge der Schichten der Verstärkungsfasern ermöglicht es, die Zerstörung auf den Bereich des Sollbruch-Gürtels in Form eines "chinesischen Lampions" zu begrenzen und ein Auseinanderfliegen der bei der Zerstörung des Liners entstehenden Splitter zu verhindern, wie in Fig. 5 und 7 dargestellt.

In Fig. 6 ist das Schnittprofil des lokalen Sollbruch-Gürtels in zerstörtem Zustand dargestellt. Bei Überschreiten eines kritischen Drucks in dem Behälter wurden alle Schichten der Verstärkungsummantelung zerstört, mit Ausnahme der obersten Verstärkungsschicht 4 aus spiralförmig angeordneten Fasern , die unter Druckeinwirkung eine ausgebeulte Form annahm, wobei sie die darunter liegenden beschädigten Verstärkungsschichten 3 aus ringförmig angeordneten Fasern und die darunter liegende Verstärkungschicht 4 aus spiralförmig angeordneten Fasern zurückhielt.

Die Ausführung der vorgeschlagenen Lösung wurde am Beispiel eines Druckbehälters mit einem Volumen von 7 Litern mit einem Arbeitsdruck von 300 bar und einem Zerstörungsdruck von wenigstens 900 bar durchgeführt. Dabei war die Verstärkungsummantelung aus kohlenstoffverstärktem Kunststoff hergestellt, und die oberste Schicht wurde aus Glasfaser aufgewickelt. In Fig. 7 ist eine typische Zerstörung des Behälters in dem Bereich des lokalen Sollbruch-Gürtels bei einem Druck von 930 bar dargestellt.

### Gewerbliche Anwendbarkeit

Die Erfindung kann in Hochdruckgefäßen angewendet werden, die insbesondere in tragbaren Sauerstoff-Atemgeräten für Bergsteiger und Rettungskräfte, in mobilen Erzeugnissen der Kälte- und Brandschutztechnik, in Gasversorgungssystemen und in der Automobiltechnik benutzt werden.

## Patentansprüche

1. Hochdruckbehälter, der einen dünnwandigen, geschlossenen, dichten metallischen Liner (1) mit einem zylindrischen Abschnitt und wenigstens einem Hals und eine den Liner (1) umgebende äußere Verstärkungsummantelung (2) aus Verbundmaterial umfasst, die aus wenigstens einer Gruppe von Schichten aus Hochmodulfasern eines Verstärkungsmaterials gebildet ist, die bezüglich des Liners (1) in spiralförmiger und in ringförmiger Richtung mit vorher bestimmter linearer Dichte ausgerichtet sind, wobei eine Schicht (4) aus spiralförmig ausgerichteten Fasern über einer Schicht (3) aus ringförmig ausgerichteten Fasern angeordnet ist, **dadurch gekennzeichnet, dass** an dem zylindrischen Abschnitt des Liners (1) in der Verstärkungsummantelung (2) ein lokaler Sollbruch-Gürtel in Form eines Abschnitts der Verstärkungsummantelung ausgebildet ist, der innen von der zylindrischen Oberfläche des Liners (1) und außen von einer insgesamt konkaven Oberfläche begrenzt wird, die aus spiralförmig ausgerichteten Fasern des Verstärkungsmaterials gebildet wird, wobei die lineare Dichte der Fasern einer Schicht (3) des Verstärkungsmaterials aus ringförmig ausgerichteten Fasern an dem Abschnitt des lokalen Sollbruch-Gürtels nicht mehr als 70 % der linearen Dichte dieser Schicht (3) an dem übrigen zylindrischen Abschnitt beträgt.

2. Behälter nach Anspruch 1, bei dem die konkave äußere Oberfläche durch ein einschaliges Rotationshyperboloid gebildet wird.

3. Behälter nach Anspruch 2, bei dem die Breite des lokalen Sollbruch-Gürtels so gewählt ist, dass die Gleichung d₁sinϕ₁ = d₂ sinϕ₂ für die spiralförmig ausgerichteten Fasern des Verstärkungsmaterials (4) erfüllt ist, wobei
d₁ der Durchmesser eines Querschnitts im Bereich der zylindrischen Oberfläche der Verstärkungsummantelung ist,
d₂ der Durchmesser des kleinsten Querschnitts im Bereich der Oberfläche des einschaligen Rotationshyperboloids ist,
ϕ₁, ϕ₂ die jeweiligen Ausrichtungswinkel der spiralförmigen Fasern in den genannten Schnitten sind.

4. Behälter nach einem der vorigen Ansprüche, bei dem über die Breite des Sollbruch-Gürtels gleichartige Schichten des Verstärkungsmaterials, die aus in spiralförmiger und ringförmiger Richtung ausgerichteten Fasern des zylindrischen Abschnitts gebildet werden, an Oberflächen angeordnet sind, die im Vergleich zu der Anordnung der entsprechenden Schichten (3, 4) an dem übrigen zylindrischen Teil des Liners (1) ungleich weit von der Oberfläche des Liners (1) entfernt sind.

5. Behälter nach Anspruch 4, bei dem an dem zylindrischen Abschnitt der Verstärkungsummantelung an beiden Seiten des Sollbruch-Gürtels gleichartige Schichten des Verstärkungsmaterials, die von in spiralförmiger und ringförmiger Richtung ausgerichteten Fasern des zylindrischen Abschnitts gebildet werden, paarweise an Oberflächen angeordnet sind, die von der inneren Oberfläche des Liners (1) gleich weit entfernt sind.

6. Behälter nach einem der vorigen Ansprüche, bei dem die lineare Dichte der Fasern der ringförmigen Verstärkung (3) des lokalen Sollbruch-Gürtels sich zur Mitte des lokalen Sollbruch-Gürtels hin graduell verringert.

7. Behälter nach einem der vorigen Ansprüche, bei dem die Breite des lokalen Sollbruch-Gürtels die Gesamtdicke der äußeren Verstärkungsummantelung (2) außerhalb des Bereichs des lokalen Sollbruch-Gürtels um das 20- bis 25-fache übersteigt.

## Claims

1. A high-pressure container which includes a thin-walled closed sealed metallic liner (1) with a cylindrical portion and at least one neck, and an outer reinforcement jacket (2) of composite material which surrounds the liner (1) and which is formed from at least one group of layers of high-modulus fibres of a reinforcement material, which are oriented with respect to the liner (1) in a spiral and an annular direction with a previously determined linear density, wherein one layer (4) of fibres oriented in a spiral form are arranged over a layer (3) of fibres oriented in an annular form, **characterised in that** provided at the cylindrical portion of the liner (1) in the reinforcement jacket (2) is a local desired-rupture belt in the form of a portion of the reinforcement jacket, which is delimited on the inside by the cylindrical surface of the liner (1) and on the outside by an overall concave surface formed from fibres of the reinforcement material, which are oriented in a spiral form, wherein the linear density of the fibres of a layer (3) of the reinforcement material of fibres oriented in an annular form at the portion of the local desired-rupture belt is not more than 70% of the linear density of said layer (3) at the rest of the cylindrical portion.

2. A container according to claim 1 wherein the concave outside surface is formed by a single-shell hyperboloid of revolution.

3. A container according to claim 2 wherein the width of the local desired-rupture belt is so selected that the equation d₁sinϕ₁ = d₂sinϕ₂ is satisfied for the fibres of the reinforcement material (4), which are oriented in a spiral form, wherein
d₁ is the diameter of a cross-section in the region of the cylindrical surface of the reinforcement jacket,
d₂ is the diameter of the smallest cross-section in the region of the surface of the single-shell hyperboloid of revolution, and
ϕ₁, ϕ₂ are the respective angles of orientation of the spiral fibres in the said layers.

4. A container according to one of the preceding claims wherein over the width of the desired-rupture belt similar layers of the reinforcement material, which are formed from fibres of the cylindrical portion, that are oriented in a spiral and annular direction, are arranged at surfaces which in comparison with the arrangement of the corresponding layers (3, 4) at the rest of the cylindrical part of the liner (1) are disposed at different spacings from the surface of the liner (1).

5. A container according to claim 4 wherein at the cylindrical portion of the reinforcement jacket at both sides of the desired-rupture belt similar layers of the reinforcement material, that are formed by fibres of the cylindrical portion that are oriented in the spiral and annular direction, are arranged in pairs at surfaces which are at equal spacings from the inner surface of the liner (1).

6. A container according to one of the preceding claims wherein the linear density of the fibres of the annular reinforcement (3) of the local desired-rupture belt gradually reduces towards the centre of the local desired-rupture belt.

7. A container according to one of the preceding claims wherein the width of the local desired-rupture belt exceeds the overall thickness of the outer reinforcement jacket (2) outside the region of the local desired-rupture belt by 20 to 25 times.

## Revendications

1. Conteneur à haute pression qui comporte une garniture (1) métallique épaisse, fermée et à paroi mince, qui est dotée d'une portion cylindrique et d'au moins un col et une enveloppe (2) de renforcement extérieure entourant la garniture (1) et constituée d'un matériau composite, laquelle enveloppe est constituée d'au moins un groupe de couches de fibres à module élevé d'un matériau de renforcement qui sont orientées avec une densité linéaire prédéterminée dans une direction hélicoïdale et dans une direction annulaire par rapport à la garniture (1), une couche (4) constituée de fibres orientées hélicoïdalement étant disposée au-dessus d'une couche (3) constituée de fibres orientées annulairement, **caractérisé en ce qu'**une ceinture locale de moindre résistance mécanique se présentant sous la forme d'une portion de l'enveloppe de renforcement est conformée au niveau de la portion cylindrique de la garniture (1) dans l'enveloppe de renforcement (2), laquelle ceinture est limitée à l'intérieur par la surface cylindrique de la garniture (1) et à l'extérieur par une surface dans l'ensemble concave qui est formée de fibres, orientées hélicoïdalement, du matériau de renforcement, la densité linéaire des fibres d'une couche (3) du matériau de renforcement constituée de fibres orientées annulairement au niveau de la portion de la ceinture locale de moindre résistance mécanique n'étant pas supérieure à 70% de la densité linéaire de cette couche (3) au niveau du reste de la portion cylindrique.

2. Conteneur selon la revendication 1, dans lequel la surface extérieure concave est formée par un hyperboloïde de révolution à une nappe.

3. Conteneur selon la revendication 2, dans lequel la largeur de la ceinture locale de moindre résistance mécanique est choisie de telle sorte que l'équation d₁sinϕ₁ = d₂sinϕ₂ est satisfaite pour les fibres orientées hélicoïdalement du matériau de renforcement (4), où
d₁ est le diamètre d'une section transversale dans la région de la surface cylindrique de l'enveloppe de renforcement,
d₂ est le diamètre de la plus petite section transversale dans la région de la surface de l'hyperboloïde de révolution à une nappe,
ϕ₁, ϕ₂ sont les angles d'orientation correspondants des fibres hélicoïdales dans lesdites sections.

4. Conteneur selon l'une des revendications précédentes, dans lequel, sur toute la largeur de la ceinture de moindre résistance mécanique, des couches de même nature du matériau de renforcement qui sont formées de fibres, orientées dans une direction hélicoïdale et une direction annulaire, de la portion cylindrique sont disposées au niveau de surfaces qui sont à des distances différentes de la surface de la garniture (1) en comparaison avec l'agencement des couches correspondantes (3, 4) au niveau de la partie cylindrique restante de la garniture (1).

5. Conteneur selon la revendication 4, dans lequel, au niveau de la portion cylindrique de l'enveloppe de renforcement des deux côtés de la ceinture de moindre résistance mécanique, des couches de même nature du matériau de renforcement, qui sont formées de fibres, orientées dans une direction hélicoïdale et une direction annulaire, de la portion cylindrique sont disposées par paires au niveau de surfaces qui sont à la même distance de la surface intérieure de la garniture (1).

6. Conteneur selon l'une des revendications précédentes, dans lequel la densité linéaire des fibres du renforcement annulaire (3) de la ceinture locale de moindre résistance mécanique diminue progressivement en direction du milieu de la ceinture locale de moindre résistance mécanique.

7. Conteneur selon l'une des revendications précédentes, dans lequel la largeur de la ceinture locale de moindre résistance mécanique est supérieure de 20 à 25 fois à l'épaisseur totale de l'enveloppe de renforcement extérieure (2) en dehors de la région de la ceinture locale de moindre résistance mécanique.
